# EUROPÄISCHE PATENTSCHRIFT

(11) **EP 2 885 542 B1**
(45) Veröffentlichungstag und Bekanntmachung des Hinweises auf die Patenterteilung: **21.02.2018**
(21) Anmeldenummer: 13739392.2
(22) Anmeldetag: 12.07.2013
(51) Int. Cl.: F23D 14/02, F23D 14/36, F23D 14/82, F23L 5/02, F04D 27/00, F04D 29/08, F04D 29/42, F04D 29/44

(54) **GEBLÄSEVORRICHTUNG MIT INTEGRIERTEM KRÜMMER FÜR EINEN GASBRENNER**
BLOWER DEVICE WITH INTEGRATED MANIFOLD FOR A GAS BURNER
SOUFFLERIE À COLLECTEUR INTÉGRÉ POUR UN BRÛLEUR À GAZ

(30) Priorität: 03.08.2012 DE 102012107128
(43) Veröffentlichungstag der Anmeldung: 24.06.2015
(73) Patentinhaber: EBM-PAPST Landshut GmbH, 84030 Landshut (DE)
(72) Erfinder: HERTREITER, Martin, 84180 Loiching (DE)
(74) Vertreter: Peter, Julian
(86) Internationale Anmeldenummer: PCT/EP2013/064862
(87) Internationale Veröffentlichungsnummer: WO 2014/019835

(56) Entgegenhaltungen:
- EP-A1- 0 834 695
- DE-U1- 20 308 866
- US-A1- 2005 178 344

## Beschreibung

Die Erfindung betrifft eine Gebläsevorrichtung zum Anschluss an einen Gasbrenner, die als Vormischgebläse für Gas und Verbrennungsluft ausgebildet ist. Vormischende Gebläsevorrichtungen werden unter anderem in Heizungsanlagen mit Gasbrennern zur Erwärmung von Brauch- und/oder Heizungswasser eingesetzt.

Aus dem Stand der Technik sind vormischende Gebläse bekannt, an deren Auslass das gemischte Gas-Luft-Gemisch über einen Krümmer verteilt und somit dem Gasbrenner über eine größere Fläche zugeführt wird. Als Krümmer ist erfindungsgemäß jedes Bauteil definiert, das geeignet ist, ein von dem Gebläse gefördertes Gas-Luft-Gemisch dem Gasbrenner über eine gegenüber dem Gebläseauslass vergrößerte Fläche zuzuführen. Bei Ausführungen gemäß dem Stand der Technik wird der Krümmer über einen Flansch an dem Auslass der Gebläsevorrichtung angebracht. Da mit der erfindungsgemäßen Gebläsevorrichtung ein Gas-Luft-Gemisch gefördert wird, ist dieser Anschluss mit einer zur Gasförderung geeigneten Dichtung und entsprechenden Befestigungselementen auszubilden. Der derart an das Gebläsegehäuse angeschlossene Kümmer muss die Dichtheitsanforderungen über die gesamte Lebensdauer erfüllen und vor dem Einsatz entsprechend auf Dichtheit geprüft werden. Eine mehrteilige Ausbildung des Gebläsegehäuses und Krümmers ist somit nicht nur teileintensiv, sondern auch aufwendiger bei der Montage und Dichtheitsprüfung.

Druckschriftlicher Stand der Technik ist durch die Dokumente US 2005/178344 A1, EP 0 834 695 A1 und DE 203 08 866 U1 vorbekannt, wobei das Dokument US 2005/178344 A1 den Oberbegriff von Anspruch 1 offenbart. Vor diesem Hintergrund ist es die Aufgabe der Erfindung, eine Gebläsevorrichtung bereitzustellen, bei der die Anzahl der notwendigen Bauteile reduziert sowie die Anzahl der Montageschritte verringert und die Gefahr von Gasleckagen über die Lebensdauer des Bauteils ausgeschlossen wird.

Diese Aufgaben werden durch eine Gebläsevorrichtung nach Patentanspruch 1 gelöst, die zum Anschluss an einen Gasbrenner geeignet und ausgebildet ist, ein Gas-Luft-Gemisch vor der Zuführung an den Gasbrenner varzumischen, wobei sie ein Gebläsegehäuse und ein einteilig daran ausgebildeten, zum Anschluss an den Gasbrenner vorgesehenen Krümmer umfasst.

Durch die einteilige Ausbildung kann der Krümmer in das Gebläsegehäuse in ein Gesamtbauteil integriert werden. Eine abzudichtende Schnittstelle zwischen Gebläsegehäuse und Krümmer, wie sie im Stand der Technik üblich ist, kann somit entfallen. Befestigungselemente wie Schrauben oder dergleichen und eine zwischen dem Gebläsegehäuse und dem Krümmer bisher vorzusehenden Dichtung werden obsolet. Ferner ist durch die einteilige Ausbildung des Gebläsegehäuses mit dem Krümmer über die gesamte Lebensdauer des Bauteils sichergestellt, dass im Übergangsbereich von Gebläsegehäuse und Krümmer keine Gasleckage auftritt, ohne dass hierzu eine besondere Dichtung vorzusehen wäre. Eine Dichtheitsprüfung des Übergangsbereichs entfällt.

In einer bevorzugten Ausführung der Erfindung ist das Gebläsegehäuse aus einem Gehäuseunterteil und einem Gehäusedeckel gebildet, wobei sich der Krümmer zumindest an das Gehäuseunterteil anschließt. Das Gehäuseunterteil ist das Bauteil der Gebläsevorrichtung, das im Wesentlichen den Strömungsweg für die geförderte Luft beziehungsweise in Strömungsrichtung nach dem Gaseintritt für das Gas-Luft-Gemisch bildet. Günstig ist deshalb, die Gaszuführung in das Gebläseunterteil zu integrieren.

In einer Ausführung der Erfindung ist vorgesehen, dass in einem Übergangsbereich von dem Gebläsegehäuse zu dem Krümmer im Strömungsbereich ein Rückströmschutz vorgesehen ist, der dichtend ausgebildet ist und mithin verhindert, dass das bereits bis in den Krümmer geförderte Gas-Luft-Gemisch nach einem Abschalten oder einem Ausfall des Gebläses zurück in den Bereich des Gebläsegehäuses strömen kann. Auch ist ausgeschlossen, dass im Falle eines Überdrucks im Abgassystem Abgas zurück in den Bereich des Gebläsegehäuses gelangt. Das System des Gebläsegehäuses ist somit strömungstechnisch von dem System des Krümmers und dem nachfolgenden Gasbrenner durch den geschlossenen und dichten Rückströmschutz getrennt.

In einer vorteilhaften Ausführung ist der Rückströmschutz als einseitig zu öffnende Klappe ausgebildet, die im Betrieb durch die von dem Gebläse erzeugte Strömung geöffnet bzw. offen gehalten wird, und bei einem Abschalten des Gebläses schwerkraftgesteuert schließt. Vorzugsweise ist die Klappe aus Gummi beziehungsweise aus Silikon gebildet.

Der Übergangsbereich von dem Gebläsegehäuse zu dem Krümmer ist einer bevorzugten Ausführung derart gestaltet, dass der Gehäusedeckel nicht nur das Gebläsegehäuse, sondern auch Teile des Krümmers überdeckt, in jedem Fall aber den Bereich, in dem der Rückströmschutz am Gebläseauslass angeordnet ist. Der Krümmer ist in dem Bereich, der von dem Gehäusedeckel überdeckt wird mit einer der Form entsprechenden Aussparung versehen. Mit einer derartigen Anordnung und Ausbildung des Gebläsegehäuses und des Krümmers kann der Rückströmschutz als einteiliges Bauteil ohne zusätzliche Trennstelle in das Gebläseunterteil integriert werden. Bei der Ausbildung, bei welcher der Gehäusedeckel den Rückströmschutz überdeckt, ist für diesen ferner eine gute Zugänglichkeit für eine einfache Montage und mögliche Wartung gewährleistet.
In der Ausführung der Erfindung, in der sich der Gehäusedeckel bis in den Bereich des Krümmers erstreckt, ist der Gehäusedeckel am Krümmer sowie an dem Gehäuseunterteil befestigt. Der Strömungsdruck verringert sich durch die vergrößerte Fläche im Bereich des Krümmers, so dass die Abdichtung des Gehäusedeckels am Krümmer vereinfacht wird.

Zur Vorbestimmung des Verlaufs der aus dem Gehäuse in den Krümmer eintretenden Strömung ist erfirdungsgemäß vorgesehen, dass sich der Gebläseauslass beziehungsweise Teile hiervon mit vorbestimmter Formgebung zur definierten Strömungserzeugung innerhalb des Krümmers in den Krümmer hinein erstreckt.
Ferner ist günstig, die Gebläsevorrichtung mit dem einteilig in das Gebläsegehäuse integrierten Krümmer aus Aluminiumdruckguss herzustellen. Die Werkzeugkosten sind hierbei besonders gering, da die erfindungsgemäße Gebläsevorrichtung als einfaches "Auf-Zu-Gehäuse" ausgebildet ist.
Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt.
Es zeigen:
- Fig. 1: eine perspektivische Ansicht der Gebläsevorrichtung mit angeschlossenen Bauteile, und
- Fig. 2: eine perspektivische Ansicht der Gebläsevorrichtung ohne Gehäusedeckel.

In den Figuren 1 und 2 sind lediglich die zum Verständnis der Erfindung notwendigen Merkmale beispielhaft schematisch dargestellt. Gleiche Bezugszeichen benennen gleiche Teile.

In Figur 1 ist die Gebläsevorrichtung 1 aus Aluminiumdruckguss zum Anschluss an einen Gasbrenner 10 in einer perspektivischen Darstellung im eingebauten Zustand gezeigt. Auf dem Gebläsegehäuse 2 ist der Motor zum Antrieb des Gebläses bedeckt durch eine Motorschutzkappe 9 aufgesetzt. An dem Gebläseunterteil 4 des Gebläsegehäuses 2 ist ein Gasventil 11 angeordnet, das an der in das Gebläseunterteil 4 integrierten Gaszuführung 6 (siehe Figur 2) angeschlossen ist und die Gaszufuhr bereitstellt. Das Gebläsegehäuse 2 ist aus dem Gehäuseunterteil 4 und dem Gehäusedeckel 5 gebildet, wobei der Krümmer 3 in der dargestellten Ausführung einteilig in das Gehäuseunterteil 4 des Gebläsegehäuses 2 integriert ist. Der Krümmer 3 wird teilweise von dem Gehäusedeckel 5 abgedeckt, wobei im Krümmer 3 hierfür eine entsprechende in Figur 2 zu erkennende Aussparung vorgesehen ist.

Figur 2 zeigt das einteilige Gehäuseunterteil 4 mit dem daran angeschlossenen Krümmer 3 aus Figur 1 ohne die zusätzlichen Bauteile. In dem Übergangsbereich von dem Gehäuseunterteil 4 zu dem Krümmer 3 ist im Strömungsbereich ein als Klappe ausgebildeter Rückströmschutz 7 vorgesehen, der eine Rückströmung des Gas-Luft-Gemischs oder Abgases von dem Bereich des Krümmers 3 zurück in das Gebläsegehäuse 2 verhindert. Das Gehäuseunterteil 4 und der Krümmer 3 sind derart ausgebildet, dass der Gehäusedeckel 5 aus Figur 1 den Rückströmschutz 7 vollständig überdeckt und dieser somit sowohl bei der Montage als auch beim Entfernen des Gehäusedeckels 5 zugänglich ist. Der Gehäusedeckel 5 kann an verschiedenen Punkten am Gehäuseunterteil 4 befestigt werden. Auch am Krümmer 3 sind Befestigungspunkte 13 zur Befestigung des Gehäusedeckels 5 vorgesehen. Der Rückströmschutz 7 ist als dichtende Klappe aus Silikon ausgebildet und im Strömungskanal drehbar oder mittels Scharniergelenk gelagert, sodass er im unbeeinflussten Zustand schwerkraftgesteuert in seine dichtende Schließstellung übergeht. Bei der gezeigten Ausführung als Klappe, wird diese mittels der Strömung in Pfeilrichtung P in Richtung des Krümmers 3 durch eine aufklappende Bewegung geöffnet, wobei die Öffnungsbewegung nur in Richtung des Krümmers 3 ermöglicht wird. In der Schließstellung liegt die Klappe dichtend sowohl am Gehäusedeckel 5 als auch am Gehäuseunterteil 4 an, wobei in letzterem zusätzlich eine umlaufende Nut vorgesehen ist, an die sich die Klappe dichtend anlegt. Der Gehäuseauslass 8 des Gehäuseunterteils 4 erstreckt sich in den Krümmer 3 hinein, um eine gleichmäßige Verteilung des Gas-Luft-Gemischs innerhalb des Krümmers 3 zu gewährleisten.

Mit der Gebläsevorrichtung 1 wird zunächst innerhalb des Gebläsegehäuses 2 über das Gasventil 11 zugeführtes Gas mit Verbrennungsluft vorgemischt und anschließend in den Krümmer 3 gefördert, um hier flächig dem Gasbrenner 10 zugeführt zu werden.

## Patentansprüche

1. Gebläsevorrichtung zum Anschluss an einen Gasbrenner, die ausgebildet ist, ein Gas-Luft-Gemisch vor der Zuführung an den Gasbrenner vorzumischen, mit einem Gebläsegehäuse (2), das einen Gebläseauslass (8) aufweist, und einem einteilig an dem Gebläsegehäuse (2) ausgebildeten, zum Anschluss an den Gasbrenner vorgesehenen Krümmer (3), wobei der Krümmer ausgebildet ist, das von der Gebläsevorrichtung geförderte Gas-Luft-Gemisch dem Gasbrenner über eine gegenüber dem Gebläseauslass (8) vergrößerte Fläche zuzuführen,
**dadurch gekennzeichnet, dass**
sich der Gebläseauslass (8) beziehungsweise Teile hiervon mit einer vorbestimmten Formgebung zur definierten Strömungserzeugung innerhalb des Krümmers (3) in den Krümmer (3) hinein erstreckt.

2. Gebläsevorrichtung nach Anspruch 1, **dadurch gekennzeichnet, dass** das Gebläsegehäuse (2) aus einem Gehäuseunterteil (4) und einem Gehäusedeckel (5) gebildet ist, wobei sich der Krümmer (3) zumindest an dem Gehäuseunterteil (4) anschließt.

3. Gebläsevorrichtung nach Anspruch 1 oder 2, **dadurch gekennzeichnet, dass** eine Gaszuführung (6) in das Gebläsegehäuse (2) integriert ist.

4. Gebläsevorrichtung zumindest einem der vorigen Ansprüche, **dadurch gekennzeichnet, dass** in einem Übergangsbereich von dem Gebläsegehäuse (2) zu dem Krümmer (3) im Strömungsbereich ein Rückströmschutz (7) vorgesehen ist.

5. Gebläsevorrichtung nach Anspruch 4, **dadurch gekennzeichnet, dass** der Rückströmschutz (7) als einseitig zu öffnende Klappe ausgebildet ist.

6. Gebläsevorrichtung nach Anspruch 4 oder 5, **dadurch gekennzeichnet, dass** der Rückströmschutz (7) dichtend und/oder aus Gummi ist.

7. Gebläsevorrichtung zumindest einem der vorigen Ansprüche 4 bis 6, **dadurch gekennzeichnet, dass** der Gehäusedeckel (5) den Rückströmschutz (7) überdeckt.

8. Gebläsevorrichtung zumindest einem der vorigen Ansprüche 2 bis 7, **dadurch gekennzeichnet, dass** sich der Gehäusedeckel (5) in den Bereich des Krümmers (3) erstreckt und an diesem befestigbar ist.

9. Gebläsevorrichtung zumindest einem der vorigen Ansprüche, **dadurch gekennzeichnet, dass** sie aus Aluminiumdruckguss hergestellt ist.

## Claims

1. Fan device to be connected to a gas burner formed to premix a gas-air-mixture prior to delivery to the gas burner having
a fan housing (2) comprising a fan outlet (8) and
a manifold (3) formed integrally to the fan housing (2) to be connected to the gas burner, wherein
the manifold is designed to deliver the gas-air-mixture conveyed by the fan device to the gas burner via an extended surface area compared to the fan outlet (8), **characterized in that**
the fan outlet (8), respectively parts thereof, having a predetermined shape to generate a defined flow within the manifold (3) extend into the manifold (3).

2. Fan device according to claim 1, wherein the fan housing (2) is formed from a housing lower part (4) and a housing cover (5), in which the manifold (3) is connected at least to the housing lower part (4).

3. Fan device according to claim 1 or 2, wherein a gas inlet (6) is integrated into the fan housing (2).

4. Fan device according to at least one of the preceding claims, wherein a backflow protection (7) is provided in a transition region of the fan housing (2) to the manifold (3) in the flow area.

5. Fan device according to claim 4, wherein a backflow protection (7) is formed as a flap which can be opened to one side.

6. Fan device according to claim 4 or 5, wherein the backflow protection (7) is sealing and/or made of rubber.

7. Fan device according to at least one of the preceding claims 4 to 6, wherein the fan housing (2) covers the backflow protection (7).

8. Fan device according to at least one of the preceding claims 2 to 7, wherein the housing cover (5) extends in the area of the manifold (3) and is attachable to it.

9. Fan device according to at least one of the preceding claims, wherein it is made of aluminium die casting.

## Revendications

1. Soufflerie à raccorder à un brûleur de gaz, qui est réalisée pour pré-mélanger un mélange gaz-air avant l'amenée au brûleur de gaz, avec un carter de soufflerie (2), qui présence une sortie de soufflerie (8), et un collecteur (3) réalisé d'un seul tenant au niveau du carter de soufflerie (2) et prévu pour être raccordé au brûleur de gaz, dans laquelle le collecteur est réalisé pour amener le mélange gaz-air transporté par la soufflerie au brûleur à gaz par le biais d'une surface agrandie par rapport à la sortie de soufflerie (8),
**caractérisée en ce que**
la sortie de soufflerie (8) respectivement des parties de celle-ci s'étend dans le collecteur (3) avec une forme prédéterminée pour la génération d'un écoulement définie à l'intérieur du collecteur (3).

2. Soufflerie selon la revendication 1, **caractérisée en ce que** le carter de soufflerie (2) est formé d'une partie inférieure de carter (4) et d'un couvercle de carter (5), dans laquelle le collecteur (3) se raccorde au moins à la partie inférieure de carter (4).

3. Soufflerie selon la revendication 1 ou 2, **caractérisée en ce qu'**une amenée de gaz (6) est intégrée dans le carter de soufflerie (2).

4. Soufflerie selon au moins l'une quelconque des revendications précédentes, **caractérisée en ce qu'**une protection contre le reflux (7) est prévue dans une zone de transition du carter de soufflerie (2) au collecteur (3) dans la zone d'écoulement.

5. Soufflerie selon la revendication 4, **caractérisée en ce que** la protection contre le reflux (7) est réalisée en tant que clapet s'ouvrant d'un côté.

6. Soufflerie selon la revendication 4 ou 5, **caractérisée en ce que** la protection contre le reflux (7) rend étanche et/ou est en caoutchouc.

7. Soufflerie selon au moins l'une quelconque des revendications précédentes 4 à 6, **caractérisée en ce que** le couvercle de carter (5) recouvre la protection contre le reflux (7).

8. Soufflerie selon au moins l'une quelconque des revendications précédentes 2 à 7, **caractérisée en ce que** le couvercle de carter (5) s'étend dans la zone du collecteur (3) et peut être fixé à celui-ci.

9. Soufflerie selon au moins l'une quelconque des revendications précédentes, **caractérisée en ce qu'**elle est fabriquée en aluminium moulé sous pression.
